# EUROPÄISCHE PATENTSCHRIFT

(11) **EP 1 901 849 B1**
(45) Veröffentlichungstag und Bekanntmachung des Hinweises auf die Patenterteilung: **29.08.2018**
(21) Anmeldenummer: 06754000.5
(22) Anmeldetag: 31.05.2006
(51) Int. Cl.: B04B 11/08, B04B 1/20, B04B 11/02, B04B 13/00

(54) **DREI-PHASEN-VOLLMANTEL-SCHNECKENZENTRIFUGE UND VERFAHREN ZUR REGELUNG DES TRENNPROZESSES**
THREE-PHASE SOLID BOWL SCREW CENTRIFUGE AND METHOD OF CONTROLLING THE SEPARATING PROCESS
CENTRIFUGEUSE A VIS SANS FIN, A BOL PLEIN ET A TROIS PHASES, ET PROCEDE POUR REGULER LE PROCESSUS DE SEPARATION

(30) Priorität: 14.06.2005 DE 102005027553
(43) Veröffentlichungstag der Anmeldung: 26.03.2008
(73) Patentinhaber: GEA Mechanical Equipment GmbH, 59302 Oelde (DE)
(72) Erfinder: SUDHUES, Wolf-Diethard, 46399 Bocholt (DE); HARTMANN, Tore, 59302 Oelde (DE); HORBACH, Ulrich, 59071 Hamm (DE)
(74) Vertreter: Dantz, Jan Henning
(86) Internationale Anmeldenummer: PCT/EP2006/005172
(87) Internationale Veröffentlichungsnummer: WO 2006/133804

(56) Entgegenhaltungen:
- EP-A- 1 044 723
- WO-A-02/062483
- DE-A1- 2 707 111
- DE-A1- 3 014 315
- DE-C1- 19 500 600

## Beschreibung

Die Erfindung betrifft eine Drei-Phasen-Vollmantel-Schneckenzentrifuge (Drei-Phasen-Dekanter) nach dem Oberbegriff des Anspruchs 1. Zum Stand der Technik werden die DE 27 07 111 A1, die US 3 623 656, die WO 03/074 185A1, die DE 195 00 600 C1, die DE 102 23 802 A1, die DE 38 22 983 A1, die WO 02/062483 A1 und die DE 26 17 692 Algenannt.

Die US 3 623 656 zeigt einen Drei-Phasen-Dekanter, mit dem zwei Flüssigkeitsphasen und eine Feststoffphase aus der Trommel ableitbar sind. Die Flüssigkeitsauslasse sind bei einem Stopp der Maschine durch Umbau einstellbar.

Die WO 03/074 185A1 zeigt einen Drei-Phasen-Dekanter, mit dem ebenfalls zwei Flüssigkeitsphasen und eine Feststoffphase aus der Trommel ableitbar sind. Mit einem Wehr kann die Ablaufmenge der schwereren Flüssigkeitsphase eingestellt werden.

Die DE 38 22 983 A1 zeigt einen Drei-Phasen-Dekanter, mit dem ebenfalls zwei Flüssigkeitsphasen und eine Feststoffphase aus der Trommel ableitbar sind, wobei die eine Flüssigkeitsphase durch ein Wehr und die andere durch eine Schälscheibe abgeleitet wird.

Die DE 195 00 600 C1 und die DE 102 23 802 A1 zeigen Zwei-Phasen-Dekanter, bei welchen die Flüssigkeit aus einer Kammer mittels einer Schälscheibe abgeleitet wird.

Die WO 02/062483 A1 zeigt ein Verfahren zum Betreiben einer Vollmantel-Schneckenzentrifuge.

Die DE 26 17 692 A1 offenbart eine Vollmantel-Schneckenzentrifuge mit mehreren Tellerpakten aus Trenntellern und mehreren Schneckenbereichen.

Bei Drei-Phasen-Trenndekantern stehen zur Anpassung an die jeweiligen Produkteigenschaften bzw. zur Anpassung des Prozesses an die jeweiligen Gegebenheiten in der Regel Umbauteile zur Verfügung.

Ändern sich beispielsweise beim Prozess der Olivenölgewinnung in einem Drei-Phasenverfahren die Produkteigenschaften der Olive vom Beginn bis zum Ende der Ernte, kann es erforderlich sein, den Verarbeitungsprozess zu stoppen, den Rotor auszubauen und andere Regulierscheiben und/oder Regulierrohre einzubauen. Dies ist zeitaufwendig und kostenintensiv.

Es wurde bereits vorgeschlagen, die schwerere Phase mittels einer außerhalb der Trommel angeordneten, nicht rotierende Drosselscheibe zu regeln und die leichtere Phase mit einer Schälscheibe auszuleiten. Diese Konstruktion hat sich zwar bewährt, sie erfordert aber aus konstruktiver Sicht zumindest den Einsatz einer verschieblichen Drosselscheibe.

Durch eine Variation des Androsselns an der Schälscheibe allein ist der Prozess dagegen nicht genügend auf die Produkteigenschaften einstellbar, um einen Umbau zu vermeiden.

Die Erfindung hat demgegenüber die Aufgabe, den konstruktiven Aufwand zur Schaffung eines leicht an sich veränderte Produkteigenschaften anpassbaren Drei-Phasen-Dekanters zu verringern. Die Erfindung löst diese Aufgabe durch den Gegenstand des Anspruchs 1.

Vorteilhafte Ausgestaltungen sind den Unteransprüchen zu entnehmen.

Es können auch eine Zu- und eine Ableitung für Fluid in und aus der Kammer vorgesehen sein.

Durch eine Veränderung des Druckes in der Ringkammer - ggf. in Verbindung mit einer Androsselung der Schälscheibe - lässt sich die Trennzone in der Trommel auf einfache Weise verschieben, was auch zu einer Veränderung des Flüssigkeitsspiegels führt. Ein durch Änderungen der Eigenschaften des Produktes ansonsten eigentlich erforderlicher Umbau kann durch Ausnutzung des gegebenen Regelbereiches in der Regel entfallen. Der konstruktive Aufwand zur Schaffung der Ringkammer ist gering.

Bevorzugt weist die Ringkammer als Einrichtung zur Veränderung des Druckes in der Ringkammer eine Fluidleitung zur Zuleitung eines Fluids, insbesondere eines Gases in die Ringkammer auf.

Der Überlauf für die andere Phase kann durch radiale Ableitungsrohre realisiert werden, die den Trommelmantel oder -deckel durchsetzen.

Dieser Grundaufbau ist insbesondere in zwei Varianten realisierbar: Bei der einen wird die schwerere Flüssigkeitsphase durch das Ableitungsrohr und die leichtere durch die Schälscheibe und bei der anderen die leichtere Flüssigkeitsphase durch das Ableitungsrohr und die schwerere durch die Schälscheibe abgeleitet. Beide Varianten erlauben eine gute Steuerung des Prozesses, führen aber zu unterschiedlichen Regelcharakteristiken. Es ist auch ein Verfahren zum Betreiben einer Drei-Phasen-Vollmantel-Schneckenzentrifuge denkbar, bei dem die Regelung des Trennvorganges in der Trommel in einfachster Weise durch ein Verändern des Druckes in der Ringkammer als Stellgröße erfolgt. Diese Variante wird bevorzugt, da eine einfache und gute Regelung des Trennvorganges möglich ist.

Alternativ ist es auch denkbar, dass die Regelung des Trennvorganges in der Trommel durch ein Verändern der Drehzahl der Trommel als Stellgröße erfolgt.

Besonders bevorzugt erfolgt die die Regelung des Trennvorganges in der Trommel in Abhängigkeit von der Konzentration in der Feststoffphase oder in einer oder beiden abgeleiteten Flüssigkeitsphasen als Regelgröße.

Die Erfindung eignet sich insbesondere auch zur Phasentrennung bei der Gewinnung von Hydrometallen wie z.B. Kobalt, Nickel, Kupfer.

Gerade bei der Gewinnung von Hydrometallen wie Kobalt, Nickel, Kupfer ist die Emulsionsbildung bei der Extraktion nicht zu vermeiden. Die Extraktion sowie die Emulsion bestehen aus drei Phasen, einer organischen Phase, wässrige Phase und Feststoffen. Die offenen Absetzbecken der Extraktion sind anfällig für Verunreinigungen aus der Luft. Diese unterschiedlichen Staubkonzentrationen führen zu einem Dichteunterschied der einzelnen Phasen in der Emulsion. Hier schafft der erfindungsgemäße Dekanter Abhilfe.

Um diesen dynamischen Prozessanforderungen gerecht zu werden, kann der Trenndurchmesser innerhalb des Dekanters online mit Hilfe einer Aufschlagung von Druck in die Ringkammer angepasst werden. Dadurch wird die Emulsion sauber in die drei Phasen voneinander getrennt. Die Verwendung einer erfindungsgemäßen Zentrifuge bei der Emulsionstrennung bei der Gewinnung von Hydrometallen wie z.B. Kobalt, Nickel, Kupfer bietet damit erhebliche Vorteile.

Nachfolgend wird die Erfindung unter Bezug auf die Zeichnung anhand von Ausführungsbeispielen näher beschrieben. Es zeigt:
- Fig. 1: eine Schnittansicht einer ersten erfindungsgemäßen Dreiphasen-Vollmantel-Schneckenzentrifuge;
- Fig. 2: eine schematisierte Schnittansicht eines Teilbereiches der Vollmantel-Zentrifuge aus Fig. 1 in einem ersten Betriebszustand;
- Fig. 3: eine schematisierte Schnittansicht eines Teilbereiches der Vollmantel-Zentrifuge aus Fig. 1 in einem zweiten Betriebszustand;
- Fig. 4: ein Diagramm zur Veranschaulichung des Betriebsverhaltens und der Regelbarkeit von Trenn- und Klärprozessen mit der erfindungsgemäßen Vollmantel-Zentrifuge aus Fig. 1;
- Fig. 5: eine Schnittansicht einer zweiten erfindungsgemäßen Dreiphasen-Vollmantel-Schneckenzentrifuge;
- Fig. 6: eine schematisierte Schnittansicht eines Teilbereiches der Vollmantel-Zentrifuge aus Fig. 5 in einem ersten Betriebszustand;
- Fig. 7: eine schematisierte Schnittansicht eines Teilbereiches der Vollmantel-Zentrifuge aus Fig. 5 in einem zweiten Betriebszustand;
- Fig. 8: ein Diagramm zur Veranschaulichung des Betriebsverhaltens und der Regelbarkeit von Trenn- und Klärprozessen mit der erfindungsgemäßen Vollmantel-Zentrifuge aus Fig. 5.

Fig. 1 und 5 zeigen Teile von Dreiphasen-Vollmantel-Schneckenzentrifugen, die eine drehbar gelagerte (Lager 17) Trommel 1 - hier mit horizontaler Drehachse - und eine in der Trommel 1 angeordnete drehbare Schnecke 2 mit einem Schneckenkörper 3 aufweist, auf dem ein umlaufendes Schneckenblatt 4 angeordnet ist. Im Betrieb drehen sich die Trommel 1 und die Schnecke 2 mit unterschiedlichen Drehzahlen n, m um dieselbe Drehachse (am Durchmesser D₀). Zwischen Trommel 1 und Schneckenkörper 3 ist ein Lager 16 angeordnet. Das zweite Lager der Schnecke befindet sich auf der Feststoffseite (hier nicht dargestellt).

An ihrem einen Ende verjüngen sich in der Regel sowohl die Trommel 1 als auch die Schnecke 2, z.B. konisch. Am sich verjüngenden Ende der Trommel 1 ist ein Feststoffaustrag 24 für die von der Schnecke zu diesem Ende der Trommel 1 transportierte Feststoffphase S angeordnet, wohingegen zwei voneinander im Zentrifugalfeld trennbare flüssige Phasen LL und HL - eine leichtere und eine schwerere flüssige Phase - im Bereich des gegenüber liegenden zylindrischen Endes der Trommel 1, die von einem Trommeldeckel 5 verschlossen ist, aus der Trommel 1 abgeleitet werden.

Auf dem Schneckenkörper 2 kann beispielsweise im Übergangsbereich zu dem sich verjüngenden Abschnitt eine Stauscheibe 18 auf dem Schneckenkörper 3 angeordnet sein.

Ein Einlaufrohr 19 erstreckt sich hier beispielhaft vom zylindrischen Ende der Trommel 1 her in die Trommel 1. Es mündet in einen Verteiler 20, über den das Produkt in die Trommel 1 geleitet wird.

Der Trommeldeckel 5 weist mehrere den Trommeldeckel axial durchsetzende Durchbrüche bzw. Öffnungen 21, 22 auf. Vorzugsweise sind zwischen vier und acht derartiger Öffnungen auf einem Kreis eines vorgegebenen Durchmessers umfangsverteilt im Trommeldeckel 5 ausgebildet.

Ein Teil dieser Öffnungen - nachfolgend erste Öffnungen 21 genannt - ist nach Art von einseitig geschlossenen Ausnehmungen (bzw. nach Art von Sacklöchern) ausgebildet und dient zum Ableiten der schwereren Flüssigkeitsphase HL und ein Teil dieser Öffnungen - nachfolgend zweite Öffnungen 22 genannt - dient zum Ableiten der leichteren Flüssigkeitsphase LL.

Um dies zu realisieren, ist einem Teil der Öffnungen - den ersten Öffnungen 21 - ein scheidetellerähnliches Scheidewehr 6 vorgeschaltet, das jeweils derart ausgestaltet und angeordnet ist, dass über den äußeren Radius dieses Scheidewehrs 6 in allen vorgesehenen Betriebszuständen nur die schwere Phase abgeleitet wird. Die zweiten Öffnungen 22 weisen dagegen kein derartiges Scheidewehr auf.

Insoweit gleichen sich die Konstruktionen der Fig. 1 und 5.

Nach Fig. 1 und 5 sind dagegen die den ersten und zweiten Öffnungen nachgeordneten Bereiche des Dekanters 1 quasi "vertauscht" angeordnet bzw. das Scheidewehr befindet sich vor den Öffnungen, die zur Schälscheibe 9 führen.

Dies sei nachstehend näher erläutert.

Nach Fig. 1 wird die schwerere - sich radial weiter außen sammelnde - Flüssigkeitsphase über das Scheidewehr 6 am Trommeldeckel jeweils in einen sich an den Scheidewehr 6 über einen Teil des Umfanges des Scheidewehrs 6 anschließenden Ableitungsraum 7 - hier durch die Öffnungen 21 selbst gebildet - geleitet. In die Ableitungsräume 7 ragen jeweils den Trommelmantel durchsetzende Ableitungsrohre 8, wobei der innere Radius, bis zu dem sich das jeweilige Ableitungsrohr 8 erstreckt, auch den Ablaufradius für die schwerere Flüssigkeitsphase HL mitbestimmt.

Dieser Ableitungsradius für die schwerere Phase HL ist im Betrieb bzw. während eines laufenden Prozesses nicht variabel, er kann aber beim Stillstand der Trommel 1 durch einen Austausch des Ableitungsrohres 8 bzw. des Röhrchens gegen ein solches mit einer anderen Länge geändert bzw. voreingestellt werden.

Die Ableitung der leichteren Flüssigkeitsphase LL erfolgt dagegen nach Durchtreten der zweiten Öffnungen 22 mit Hilfe einer Schälscheibe 9, die in einer dem Trommelmantel vorgeschalteten Schälkammer 10 angeordnet ist, welche sich axial an den Trommelinnenraum anschließt und deren Innendurchmesser gleich oder - bevorzugt - kleiner ist als der Innendurchmesser der Trommel 1 in deren zylindrischem Bereich. Die leichte Flüssigkeitsphase LL wird durch diese Schälscheibe 9 und einen sich an diese anschließenden Ableitungskanal 23 aus der Trommel abgeleitet.

Der Schälscheibe 9 sind zum Trommelinnenraum hin - siehe auch Fig.- 2 und 3 - in der Schälkammer 10 axial zwei Regulierscheiben 11, 12 gleichen Innendurchmessers vorgeschaltet, die sich radial von außen nach innen hin erstrecken und zwischen die eine Siphonscheibe 13 taucht, die sich in der Schälkammer 10 von deren Innenumfang aus nach außen erstreckt und deren Außendurchmesser auf einem größeren Radius relativ zur Drehachse D der Trommel 1 liegt als der Innendurchmesser der zwei Regulierscheiben 11, 12.

Die zum Scheidewehr gewandte Regulierscheibe 11 gibt einen Überlaufdurchmesser für die leichte Flüssigkeitsphase LL vor.

Zwischen der Siphonscheibe 13 und der Schälscheibe 9 als den axialen Begrenzungen, dem inneren Radius der leichteren Flüssigkeitsphase in diesem axialen Bereich und dem Innenmantel bzw. der Innenwandung der Schälkammer 10 in diesem Bereich bildet sich damit im Betrieb eine Ringkammer 14 aus.

In diese Ringkammer 14 mündet eine Fluidzuleitung 15, durch die von außen ein Fluid, z.B. ein Gas in die Ringkammer 14 geleitet werden kann.

Derart ist es möglich, den Druck in der Ringkammer 14 zu verändern, was auch eine Veränderung des Radius der leichteren Flüssigkeitsphase bewirkt und somit auf den Trenndurchmesser in der Trommel 1 rückwirkt. Damit ist es auf einfache Weise möglich, diese beiden Größen - Teichtiefe (Innenradius Trommel minus dem Radius an der Linie D-Spiegelstand; z.B. in Fig. 3) und Trennzone zwischen leichter und schwerer Phase - während des Betriebes nur durch Änderung des Druckes in der Ringkammer 14 zu beeinflussen bzw. zu verändern.

Durch die Wahl des Durchmessers der Regulierscheiben 11, 12 bzw. durch deren Austausch lässt sich der Überlaufdurchmesser der leichteren Phase voreinstellen.

Wird der Druck in der Ringkammer 14 erhöht, steigt im Trommelinnenraum der Flüssigkeitsspiegel zum Zentrum (Teichtiefe). Analog hierzu schiebt sich der Trennzonendurchmesser weiter nach außen (man vergleiche Fig. 2 und 3).

Damit wird die Schichtdicke der leichteren Phase (senkrecht gestrichelt) größer und die Abströmgeschwindigkeit kleiner (längere Sedimentationszeit). Der Klärgrad der leichteren Phase wird damit erhöht bzw. besser.

Da die Trennzone nach außen wandert, wird der Klärgrad der schwereren Phase (waagerecht gestrichelt) tendenziell damit eher schlechter. Mit der gekreuzten Schraffur ist ein Mischphasen- bzw. Trennzonenbereich bezeichnet.

Der Ablaufdruck der leichteren Phase (Schälscheibendruck) kann größtenteils unabhängig vom Kammerdruck variiert werden.

Nimmt beispielsweise die Konzentration der schweren Phase (oder Mischphase) zu, wird der Druck in der Ringkammer 14 erhöht, um die Trennzone im Trommelinnenraum weiter nach außen auf einen größeren Radius zu verschieben. Dies bewirkt in der Regel eine größere Schichtdicke und einen besseren Klärgrad der leichteren Phase bzw. eine bessere Phasentrennung.

Das vorstehend geschilderte tendenzielle Verhalten ist auch dem Diagramm der Fig. 4 zu entnehmen.

In dem Diagramm sind die Durchmesser des Ablaufs für die leichte und die schwere Flüssigkeitsphase eingetragen sowie der Spiegelstand D_Spiegelstand in der Trommel 1 und der Trenndurchmesser D_Trenn in Abhängigkeit vom Druck in der Ringkammer 14.

Das Diagramm der Figur 4 zeigt das Verhalten bei einer konstanten Drehzahl. Die Flüssigkeitsfüllung in der Trommel 1 ist infolge der Veränderung des Druckes nicht konstant. Mit D ist jeweils der Durchmesser in der Trommel beidseits der Drehachse bezeichnet. Die Durchmesser D_Rohre (Durchmesser Ableitungsrohre) und D_Scheidewehr werden beim Betrieb jeweils konstant gehalten, obwohl sie an sich veränderlich sind (durch Austausch). Konstant sind ferner der Innendurchmesser der Trommel und der Innendurchmesser des Feststoffaustrages, die in der Regel auch nicht durch Umbau veränderlich sind. Der Durchmesser, auf welchem die Trennzone liegt (Trenndurchmesser) steigt mit dem Druck an. Der Flüssigkeitsspiegel D_Spiegelstand sinkt dagegen umgekehrt proportional zum Druck.

Fig. 2 und 3 zeigen die Verhältnisse in der Trommel schematisch bei zwei verschiedenen Drücken.

Es ist auch möglich, während des Betriebes einen Druck in der Ringkammer 14 fest vorzugeben und dann allein durch Veränderung der Trommeldrehzahl eine Veränderung des Trenndurchmessers in der Trommel zu erreichen. Diese Veränderung der Drehzahl kann beispielsweise in Abhängigkeit von einer Konzentrationsmessung des Produktzu- oder -ablaufs erfolgen.

Der Regelbereich ist bei dieser Art der Regelung jedoch kleiner und kann auch nur eingesetzt werden, wenn ein Verändern der Trommeldrehzahl im Betrieb überhaupt zulässig ist. Der Durchmesser der Trennzone steigt dann mit der Drehzahl (hier nicht dargestellt).

Ein weiteres Ausführungsbeispiel zeigt Fig. 5. Hier wird über die Regulierscheibenanordnung und die Schälscheibe 9 die schwerere Flüssigkeitsphase und über Ableitungsrohr 8 die leichtere Flüssigkeitsphase abgeleitet, was dadurch erreicht wird, dass hier das scheidetellerähnliche Scheidewehr jeweils vor den durchgehenden, beidseitig offenen zweiten Öffnungen 26 angeordnet ist. Das Scheidewehr 6 leitet damit hier die schwere Flüssigkeitsphase HL zur Schälscheibe, wohingegen die leichte Phase in über die Ableitungsrohre 8 in den sacklochartigen bzw. an einem Ende geschlossenen ersten Öffnungen 25 abgeleitet wird.

In der Ringkammer 14 wirkt der Druck damit auf die schwerere Flüssigkeitsphase ein.

Wird der Druck in der Ringkammer 14 bei dem Ausführungsbeispiel erhöht, verschiebt sich auf der Trommelseite der Siphonscheibe 13 der Innendurchmesser der schwereren Phase zum Zentrum und der Trennzonendurchmesser verschiebt sich weiter nach innen hin bzw. wird verringert. Dies hat zur Folge, dass die Schichtdicke der leichteren Phase LL kleiner wird und dass sich die Abströmgeschwindigkeit erhöht. Der Klärgrad der leichteren Phase wird damit herabgesetzt. Fig. 6 zeigt den Zustand höheren Drucks und Fig. 7 den Zustand nach einer Druckabsenkung in der Ringkammer 14.

Da die Trennzone weiter nach innen wandert, wird dagegen der Klärgrad der schwereren Phase besser.

Als Regelgröße wird dabei beispielsweise - bevorzugt - die Konzentrationsverteilung irgendeiner der abgeleiteten Phasen verwendet.

Nimmt beispielsweise der Druck der Schweren Flüssigkeitsphase in der leichten zu, wird der Druck verringert, um die Trennzone im Trommelinnenraum weiter nach außen auf einen größeren Radis zu verschieben. Dies bewirkt in der Regel eine größere Schichtdicke und einen besseren Klärgrad der leichteren Phase.

Das entsprechende Regelverhalten veranschaulicht Fig. 8 anhand eines Beispiels analog zu Fig. 4. Augetragen sind wiederum die verschiedenen Durchmesser in Abhängigkeit vom Druck in der Ringkammer 14.

Es ist auch hier möglich, während des Betriebes einen Druck in der Ringkammer 14 fest vorzugeben und dann allein durch Veränderung der Trommeldrehzahl eine Veränderung des Trenndurchmessers in der Trommel zu erreichen. Diese Veränderung der Drehzahl kann beispielsweise in Abhängigkeit von einer Konzentrationsmessung des Produktzu- oder -ablaufs erfolgen.

Der Regelbereich ist bei dieser Art der Regelung jedoch kleiner und kann auch nur eingesetzt werden, wenn ein Verändern der Trommeldrehzahl im Betrieb überhaupt zulässig ist.

**Bezugszeichen**

| | |
|---|---|
| Trommel | 1 |
| Schnecke | 2 |
| Schneckenkörper | 3 |
| Schneckenblatt | 4 |
| Trommeldeckel | 5 |
| Scheidewehr | 6 |
| Ableitungsraum | 7 |
| Ableitungsrohr | 8 |
| Schälscheibe | 9 |
| Schälkammer | 10 |
| Regulierscheiben | 11, 12 |
| Siphonscheibe | 13 |
| Ringkammer | 14 |
| Fluidzuleitungen | 15 |
| Lager | 16, 17 |
| Stauscheibe | 18 |
| Einlaufrohr | 19 |
| Verteiler | 20 |
| Öffnungen | 21, 22 |
| Ableitungskanal | 23 |
| Feststoffauslass | 24 |
| Öffnungen | 25, 26 |
| | |
| Flüssigkeitsphasen | LL, HL |
| Feststoffphase | S |
| Drehzahlen | n, m |

## Patentansprüche

1. Drei-Phasen-Vollmantel-Schneckenzentrifuge, die folgendes aufweist:
a. eine drehbare Trommel (1) und eine in der Trommel (1) angeordnete Schnecke (2),
b. an dem einen axialen Ende der Trommel (1) wenigstens einen Feststoffaustrag und an ihrem anderen axialen Ende wenigstens zwei oder mehr Flüssigkeitsauslasse für verschieden dichte Flüssigkeitsphasen - eine leichtere Flüssigkeitsphase (LL)und eine schwerere Flüssigkeitsphase (HL),
c. wobei der eine Flüssigkeitsauslaß eine in einer Schälkammer (10) angeordnete Schälscheibe (9) aufweist und wobei der andere Flüssigkeitsauslaß überlaufartig ausgebildet ist,
**dadurch gekennzeichnet, dass**
d. der Schälscheibe (9) zwei Regulierscheiben (11, 12) vorzugsweise gleichen Innendurchmessers vorgeschaltet sind, die sich radial von außen nach innen hin erstrecken und zwischen die eine Siphonscheibe (13) taucht, die sich in der Schälkammer (10) von deren Innenumfang aus nach außen erstreckt,
e. so dass zwischen der Siphonscheibe (13) und der Schälscheibe (9) als axialen Begrenzungen, dem inneren Radius der leichteren Flüssigkeitsphase in diesem axialen Bereich und dem Innenmantel in der Schälkammer (10) im Betrieb eine Ringkammer (14) ausgebildet ist,
f. in die wenigstens eine Fluidleitung zur Veränderung des Druckes in der Ringkammer mündet, über die der Druck in der Ringkammer veränderlich ist, um die Trennzone und/oder die Teichtiefe in der Trommel zu verändern,
g. wobei erste und zweite axiale Öffnungen (21, 22; 25, 26) im Trommeldeckel vorgesehen sind und wobei den ersten oder den zweiten Öffnungen ein scheidetellerartiges Scheidewehr zugeordnet ist,
h. und wobei eine Auslegung des Scheidewehrs (6) derart vorgesehen ist, dass die schwerere Flüssigkeitsphase über das scheidetellerartige Scheidewehr (6) in wenigstens einen Ableitungsraum (7) leitbar ist, in den als Überlauf wenigstens ein den Trommelmantel durchsetzendes Ableitungsrohr (8) eingesetzt ist.

2. Drei-Phasen-Vollmantel-Schneckenzentrifuge nach Anspruch 1, **dadurch gekennzeichnet, dass** ein Teil der Öffnungen - die ersten oder zweiten Öffnungen (21, 22; 25, 26) sacklochartig an einem axialen Ende geschlossen kammerartig ausgebildet sind.

3. Drei-Phasen-Vollmantel-Schneckenzentrifuge nach einem der vorstehenden Ansprüche, **gekennzeichnet durch** eine Anordnung des Scheidewehrs derart, dass die leichtere Flüssigkeitsphase im Betrieb zur Schälscheibe (9) geleitet wird.

4. Drei-Phasen-Vollmantel-Schneckenzentrifuge nach einem der vorstehenden Ansprüche, **dadurch gekennzeichnet** durch eine Anordnung des Scheidewehrs (6) derart, dass die leichtere Flüssigkeitsphase in den Ableitungsraum (7) leitbar ist, in den als Überlauf ein den Trommelmantel durchsetzendes Ableitungsrohr (8) eingesetzt ist.

5. Drei-Phasen-Vollmantel-Schneckenzentrifuge nach einem der vorstehenden Ansprüche, **gekennzeichnet durch** eine Anordnung des Scheidewehrs derart, dass die schwerere Flüssigkeitsphase im Betrieb zur Schälscheibe (9) geleitet wird.

6. Drei-Phasen-Vollmantel-Schneckenzentrifuge nach einem der vorstehenden Ansprüche, **dadurch gekennzeichnet, dass** die Schälscheibe (9) in der Schälkammer (10) angeordnet ist, welche sich axial an den Trommelinnenraum anschließt und deren Innendurchmesser gleich oder vorzugsweise kleiner ist als der Innendurchmesser der Trommel (1) in deren zylindrischem Bereich und dass die zwei Regulierscheiben (11, 12) und die Siphonscheibe (13) der Schälscheibe (9) in der Schälkammer (10) vorgeschaltet sind.

7. Drei-Phasen-Vollmantel-Schneckenzentrifuge nach einem der vorstehenden Ansprüche, **dadurch gekennzeichnet, dass** mehrere, insbesondere vier bis acht, erste und zweite Öffnungen (21, 22) im Trommeldeckel auf einem gedachten Kreis umfangsverteilt angeordnet sind, wobei jeder zweiten Öffnung eines der Scheidewehre zugeordnet ist.

## Claims

1. Three-phase solid bowl screw centrifuge having
a. a rotatable drum (1) and a screw (2) arranged in the drum (1),
b. at one axial end of the drum (1), at least one solid material discharge and, at its other axial end, at least two or more liquid outlets for liquid phases of different densities - a lighter liquid phase (LL) and a heavier liquid phase (HL),
c. one liquid outlet having a skimmer disk (9) arranged in a skimmer chamber (10), and the other liquid outlet being constructed in the fashion of an overflow,
**characterized in that**
d. two regulating disks (11, 12), preferably of an identical inside diameter, being disposed in front of the skimmer disk (9), which extend radially from the outside toward the inside and between which a siphon disk (13) dips which extends in the skimmer chamber (10) from its interior circumference toward the exterior,
e. so that, between the siphon disk (13) and the skimmer disk (9) as axial boundaries, the inside radius of the lighter liquid phase in this axial area and the inside shell in the skimmer chamber (10), an annual chamber (14) is formed during the operation,
f. into which annular chamber (14) at least one fluid pipe leads for changing the pressure in the annular chamber, by way of which fluid pipe the pressure in the annular chamber can be changed, in order to change the separating zone and/or the pool depth in the drum,
g. wherein first and second axial openings (21, 22; 25, 26) are provided in the drum lid and wherein a separating-plate-type separating weir being assigned to the first or the second openings,
h. and wherein a design of the separating weir (6) is provided in such a way that the heavier liquid phase can be guided by way of the separating-plate-type separating weir (6) into at least one discharge space (7) in which at least one discharge pipe (8) penetrating the drum shell is inserted as the overflow.

2. Three-phase solid bowl screw centrifuge according to Claim 1, **characterized in that** some of the openings - the first or second openings (21, 22; 25, 26) - are constructed like a pocket hole closed at one axial end in the fashion of a chamber.

3. Three-phase solid bowl screw centrifuge according to one of the preceding claims, **characterized by** an arrangement of the separating weir such that the lighter liquid phase is guided to the skimmer disk (9) during the operation.

4. Three-phase solid bowl screw centrifuge according to one of the preceding claims, **characterized by** an arrangement of the separating weir (6) such that the lighter liquid phase can be guided into the discharge space (7), in which a discharge pipe (8) penetrating the drum shell is inserted as an overflow.

5. Three-phase solid bowl screw centrifuge according to one of the preceding claims, **characterized by** an arrangement of the separating weir such that the heavier liquid phase is guided to the skimmer disk (9) during the operation.

6. Three-phase solid bowl screw centrifuge according to one of the preceding claims, **characterized in that** the skimmer disk (9) is arranged in the skimmer chamber (10) which axially adjoins the drum interior and whose inside diameter is equal to or preferably smaller than the inside diameter of the drum (1) in its cylindrical area, and **in that** the two regulating disks (11, 12) and the siphon disk (13) are disposed in front of the skimmer disk (9) in the skimmer chamber (10).

7. Three-phase solid bowl screw centrifuge according to one of the preceding claims, **characterized in that** several, particularly four to eight, first and second openings (21, 22) are arranged in the drum lid on an imaginary circle and distributed along the circumference, one of the separating weirs being assigned to each second opening.

## Revendications

1. Centrifugeuse à vis à bol plein à trois phases, comprenant :
a. un tambour (1) rotatif et une vis sans fin (2) disposée dans le tambour (1),
b. au moins une sortie de solides à l'extrémité axiale du tambour (1) et, à son autre extrémité axiale, au moins deux sorties de liquide ou davantage pour des phases liquides de densité différente, une phase liquide légère (LL) et une phase liquide lourde (HL),
c. une sortie de liquide présentant un disque racleur (9) disposé dans une chambre de turbine centripète (10) et l'autre sortie de liquide étant conçue comme un trop-plein,
**caractérisée en ce que**
d. le disque racleur (9) est précédé de deux disques régulateurs (11, 12), de préférence de diamètre intérieur égal, qui s'étendent dans le sens radial de l'extérieur vers l'intérieur et entre lesquels plonge un disque à siphon (13) qui s'étend vers l'extérieur dans la chambre de turbine centripète (10) à partir de la circonférence intérieure de celle-ci,
e. de sorte qu'il se crée en fonctionnement entre le disque à siphon (13) et le disque racleur (9) formant les délimitations axiales, le rayon intérieur de la phase liquide légère dans cette zone axiale et l'enveloppe intérieure de la chambre de turbine centripète (10) une chambre annulaire (14)
f. dans laquelle au moins une conduite de liquide débouche pour modifier la pression dans la chambre annulaire afin de déplacer la zone de séparation et/ou la profondeur de l'anneau liquide dans le tambour,
g. des premières et deuxièmes ouvertures axiales (21, 22 ; 25, 26) étant prévues dans le couvercle du tambour et un déversoir de séparation en forme de disque de séparation est associé aux premières ou deuxièmes ouvertures,
h. et le déversoir de séparation (6) étant dimensionné de telle façon que la phase liquide lourde puisse être amenée par le déversoir de séparation (6) en forme de disque de séparation dans au moins un espace d'évacuation (7) dans lequel au moins un tube d'évacuation (8) traversant l'enveloppe du tambour sert de trop-plein.

2. Centrifugeuse à vis à bol plein à trois phases selon la revendication 1, **caractérisée en ce qu'**une partie des premières ou deuxièmes ouvertures (21, 22 ; 25, 26) forment des chambres fermées en forme de trou borgne à leur extrémité axiale.

3. Centrifugeuse à vis à bol plein à trois phases selon l'une des revendications précédentes, **caractérisée en ce que** le déversoir de séparation est disposé de telle façon que la phase liquide légère soit amenée vers le disque racleur (9) en fonctionnement.

4. Centrifugeuse à vis à bol plein à trois phases selon l'une des revendications précédentes, **caractérisée en ce que** le déversoir de séparation (6) est disposé de telle façon que la phase liquide légère puisse être amenée dans l'espace d'évacuation (7), dans lequel un tube d'évacuation (8) traversant l'enveloppe du tambour sert de trop-plein.

5. Centrifugeuse à vis à bol plein à trois phases selon l'une des revendications précédentes, **caractérisée en ce que** le déversoir de séparation est disposé de telle façon que la phase liquide lourde soit amenée au disque racleur (9) en fonctionnement.

6. Centrifugeuse à vis à bol plein à trois phases selon l'une des revendications précédentes, **caractérisée en ce que** le disque racleur (9) est disposé dans la chambre de turbine centripète (10), qui se raccorde dans le sens axial à l'intérieur du tambour et dont le diamètre intérieur est égal ou, de préférence, inférieur au diamètre intérieur du tambour (1) dans la partie cylindrique de celui-ci et **en ce que** les deux disques régulateurs (11, 12) et le disque à siphon (13) sont montés en amont du disque racleur (9) dans la chambre de turbine centripète (10).

7. Centrifugeuse à vis à bol plein à trois phases selon l'une des revendications précédentes, **caractérisée en ce que** plusieurs, en particulier entre quatre et huit, premières et deuxièmes ouvertures (21, 22) sont réparties sur la circonférence du couvercle du tambour en un cercle imaginaire, chaque deuxième ouverture étant associée à l'un des canaux de séparation.
